# EUROPÄISCHE PATENTSCHRIFT

(11) **EP 0 395 051 B1**
(45) Veröffentlichungstag und Bekanntmachung des Hinweises auf die Patenterteilung: **12.10.1994**
(21) Anmeldenummer: 90107935.0
(22) Anmeldetag: 26.04.1990
(51) Int. Cl.: H01R 23/70

(54) **Leiterplattensteckverbinder zur Oberflächenmontage**
Surface mounted printed circuit board connector
Connecteur de plaquettes de circuits imprimés pour montage en surface

(30) Priorität: 28.04.1989 DE 8905434 U
(43) Veröffentlichungstag der Anmeldung: 31.10.1990
(73) Patentinhaber: Siemens Nixdorf Informationssysteme Aktiengesellschaft, 33102 Paderborn (DE)
(72) Erfinder: Klimke, Peter, Dipl.-Ing., D-8000 München 90 (DE)
(74) Vertreter: Fuchs, Franz-Josef, Dr.-Ing.

(56) Entgegenhaltungen:
- EP-A- 0 278 869
- EP-A- 0 286 440
- DE-A- 2 525 864
- US-A- 3 315 217

## Beschreibung

Die Erfindung betrifft einen Leiterplattensteckverbinder zur Oberflächenmontage mit einer Vielzahl von in einem, im wesentlichen quaderförmigen Isolierkörper angeordneten Kontaktelementen und mit Anschlußmitteln zur elektrischen Verbindung der Kontaktelemente mit auf einer Leiterplatte befindlichen Kontaktierungsoberflächen.

Solche Leiterplattensteckverbinder für die Oberflächenmontage gibt es bereits in verschiedenen Ausführungen. So ist z.B. aus "Elektronik-Entwicklung 6/85, Seite 8" ein Steckverbinder für die SMD-Technik bekannt, bei dem die Kontaktelemente speziell ausgebildete Kontaktbeine aufweisen, die aus einem leistenförmigen Isolierkörper herausragen. Diese Kontaktbeine reichen bis zu den Kontaktierungsoberflächen auf der Leiterplatte.

Die Kontaktelemente des bekannten Steckverbinders sind z.B. in drei Kontaktelementereihen übereinander angeordnet, wobei jede der Kontaktelementereihen eine Vielzahl von einzelnen nebeneinanderliegenden Kontaktelementen enthält. Die Kontaktbeine verlassen den Isolierkörper in einer parallel zur Leiterplatte verlaufenden Richtung und sind danach zur Leiterplatte hin abgewinkelt. Sie enden in Kontaktstempeln, die für eine Lötverbindung mit den auf der Leiterplatte angeordneten Kontaktierungsoberflächen vorgesehen sind. Jeder Kontaktelementenreihe ist auf der Leiterplatte eine Reihe von Kontaktierungsoberflächen so zugeordnet, daß die Kontaktbeine jeder Kontaktelementenreihe kreuzungsfrei zu den Kontaktbeinen der jeweiligen anderen Kontaktelementereihen verlaufen.

Durch die Anordnung der Kontaktierungsoberflächen in mehreren Reihen wird insbesondere bei mehrreihigen Steckverbindern verhältnismäßig viel Platz zum Anschluß der Kontaktbeine auf der Leiterplatte benötigt.

Aus der deutschen Patentschrift DE-PS 35 44 125 ist ein Steckverbinder für die SMD-Technik bekannt, bei dem mehrere Kontaktelementereihen an eine einzige Reihe von Kontaktierungsoberflächen angeschlossen sind. Dies wird mit Hilfe eines kurzen Leiterstückes, z.B. in Form eines Flachbandkabels erreicht, das an einem Ende mit den Kontaktelementen verbunden ist und mit dem anderen Ende benachbart zu den Kontaktierungsoberflächen auf der Leiterplatte endet.

Das zwischen den Kontaktelementen und den Kontaktieroberflächen eingefügte Leiterstück erhöht bei diesem Steckverbinder den elektrischen Übergangswiderstand der Kontaktelemente, weshalb sich dieser Steckverbinder nur für Verbindungen mit geringer Strombelastung der Kontaktelemente eignet.

Aufgabe der vorliegenden Erfindung ist es daher, einen Leiterplattensteckverbinder gemäß dem Oberbegriff des Schutzanspruchs 1 anzugeben, mit dem der Randbereich einer Leiterplatte für den Anschluß einer großen Anzahl von Kontaktelemente optimal ausgenutzt werden kann und auch Kontaktelemente mit einem sehr geringen elektrischen Übergangswiderstand zur Verfügung stehen.

Gelöst wird diese Aufgabe erfindungsgemäß durch die im kennzeichnenden Teil des Schutzanspruchs 1 angegebenen Merkmale.

Ein erfindungsgemäß ausgebildeter Leiterplattensteckverbinder erlaubt eine Anordnung von Kontaktierungsoberflächen an beiden Seiten einer Leiterplatte, wobei die Dicke der Leiterplatte unwesentlich ist, da die Flexibilität der Leiterstücke eine Anpassung des erfindungsgemäß ausgebildeten Leiterplattensteckverbinders an unterschiedliche Leiterplattendicken erlaubt.

Vorteilhafte Weiterbildungen der Erfindung sind in den Unteransprüchen angegeben.

Ein Ausführungsbeispiel der Erfindung wird im folgenden anhand der Zeichnung näher erläutert.

Dabei zeigen
FIG 1 einen erfindungsgemäß ausgebildeten Leiterplattensteckverbinder in Frontansicht,
FIG 2 einen Querschnitt durch den Leiterplattensteckverbinder nach FIG 1 entlang der Schnittlinie II-II,
FIG 3 einen Querschnitt durch den Leiterplattensteckverbinder nach FIG 1 entlang der Schnittlinie III-III.

In FIG 1 ist die Frontseite F eines erfindungsgemäß ausgebildeten Leiterplattensteckverbinders SV dargestellt. In der rechteckigen Fläche der Frontseite F sind die Stirnseiten einer Vielzahl von Kontaktelementen ersichtlich. Der Leiterplattensteckverbinder SV ist vor einer Stirnfläche SF einer Leiter platte L angebracht, deren Verlauf zu beiden Seiten der gezeigten Frontseite F angedeutet ist.

Die Vielzahl von Kontaktelementen K ist in zur Leiterplattenebene parallel verlaufenden Reihen angeordnet. Wie aus der Zeichnung zu ersehen ist, ist der Leiterplattensteckverbinder SV so an der Stirnseite SF der Leiterplatte L befestigt, daß mehrere Reihen (im Beispiel fünf Reihen) von Kontaktelementen K1 oberhalb der Leiterplattenebene und mehrere Reihen von Kontaktelementen K2 unterhalb der Leiterplattenebene angeordnet sind. Zwischen diesen ober- und unterhalb der Leiterplattenebene angeordneten Kontaktelementen K1, K2 liegen zwei Reihen von Kontaktelementen K3 etwa in Höhe der Stirnfläche SF der Leiterplatte L.

In den vier Ecken der Frontseite F ist je ein zur Stromübertragung ausgebildetes Kontaktelement SK vorhanden, das in dem gezeigten Beispiel als dreilamellige Kontaktfeder zum beidseitigen Kontaktieren eines vertikal stehenden Kontaktmessers (nicht dargestellt) ausgebildet ist.

In FIG 2 ist ein Querschnitt durch den mittleren Bereich (Schnittlinie II-II in FIG 1) des Leiterplattensteckverbinders nach FIG 1 zusammen mit dem zugehörigen Randbereich der Leiterplatte L dargestellt.

Das Isoliergehäuse I des Leiterplattensteckverbinders SV ist vor der Stirnfläche SF der Leiterplatte L in rechtem Winkel zur Leiterplattenebene angeordnet. Die Kontaktelemente K1, K2, K3 verlaufen parallel zur Leiterplattenebene und durchdringen den Isolierkörper I von seiner Frontseite FS zur Rückseite RS, die parallel zur Stirnfläche SF der Leiterplatte L in geringem Abstand vor dieser verläuft. Die ober- und unterhalb der Leiterplattenebene befindlichen Kontaktelemente K1, K2 ragen an der Rückseite RS des Isoliergehäuses I mit ihren Kontaktiernadeln KN aus dem Isoliergehäuse I heraus.

Die in Höhe der Stirnfläche SF befindlichen Kontaktelemente K3 weisen starre Lötfahnen LO auf, die ebenfalls an der Rückseite RS aus dem Isoliergehäuse I herausragen und an der Oberseite OS der Leiterplatte L aufliegen.

Die vor der Stirnfläche SF der Leiterplatte angeordneten Kontaktelemente K3 sind als Doppelkontakte DK mit zwei übereinander liegenden elektrisch verbundenen Einzelkontakten ausgeführt. Oberhalb und unterhalb der Leiterplattenebene schmiegt sich an die Rückseite RS des Isoliergehäuses I jeweils eine Leiterfolie LF an, die zur Leiterplatte L hin eine Schleife SL bildet und parallel zur Leiterplattenebene an der Ober- bzw. Unterseite OS, US der Leiterplatte L endet.

Die in horizontaler Richtung aus dem Isoliergehäuse I herausragenden Kontaktierungsnadeln KN sind durch Durchkontaktierungen (nicht ersichtlich) auf der Leiterfolie LF hindurchgeführt und mit zugeordneten Leiterbahnen (nicht ersichtlich) auf der Leiterfolie verlötet. Zur Erhöhung der Stabilität im Bereich der Kontaktierungsnadeln KN ist die Leiterfolie LF mit einer Versteifungsplatte V verstärkt.

Unmittelbar am Rand der Leiterplattenoberseite OS sind die Kontaktierungsoberflächen WK für die starren Lötfahnen LF der im Zwischenbereich befindlichen Kontaktelemente K3 angeordnet. In geringem Abstand vom Leiterplattenrand entfernt sind auf der Oberseite OS und auf der Unterseite US der Leiterplatte L die Kontaktierungsoberflächen KO für den Anschluß der Leiterfolien LF angeordnet. Diese Kontaktierungsoberflächen KO liegen auf der Ober- und der Unterseite der Leiterplatte L jeweils in einer einzigen Reihe (nicht ersichtlich) parallel zum Rand der Leiterplatte L. Die Leiterbahnen (nicht ersichtlich) auf den Leiterfolien LF sind mit den Kontaktierungsoberflächen KO verlötet.

In FIG 3 ist ein Querschnitt durch ein Seitenteil ST des Leiterplattensteckverbinders SV nach FIG 1 (Schnittlinie III-III) dargestellt. Die beiden Seitenteile ST des Leiterplattensteckverbinders SV sind als Flansch zur mechanischen Befestigung des Isolierkörpers I an der Leiterplatte L ausgebildet. In jedem Flansch sind jeweils zwei übereinanderliegende zur Stromübertragung ausgebildete Kontaktelemente SK integriert.

Diese Kontaktelemente SK sind mit je einem Kontaktierungsfortsatz KF versehen, der zur Auflage auf zugehörigen Kontaktierungsoberflächen der Leiterplatte L vorgesehen ist. In jedem Seitenteil ST des Leiterplattensteckverbinders SV ist ein zur Stromübertragung ausgebildetes Kontaktelement SK für die Oberseite und eines für die Unterseite der Leiterplatte vorgesehen.

Das für die Unterseite der Leiterplatte vorgesehene Kontaktelement SK ist im Isolierkörper I in einer Kontaktkammer KK untergebracht, die ein Verschieben des Kontaktelementes SK und seines Kontaktierungsfortsatzes KF in einer zur Leiterplattenebene senkrechten Richtung erlaubt. Dadurch kann ein beidseitiger Anschluß, der zur Stromübertragung vorgesehenen Kontaktelemente SK für Leiterplatten unterschiedlicher Dicke sichergestellt werden. Die Befestigung des Flansches an der Leiterplatte L erfolgt mit zwei Schrauben S, die gegenüber den Kontaktierungsfortsätzen KF elektrisch isoliert sind.

## Patentansprüche

1. Leiterplattensteckverbinder zur Oberflächenmontage (SMD) mit einer Vielzahl von in einem, im wesentlichen quaderförmigen Isolierkörper (I) angeordneten Kontaktelementen und mit Anschlußmitteln zur elektrischen Verbindung der Kontaktelemente (K1, K2) mit auf einer Leiterplatte (L) befindlichen Kontaktierungsoberflächen (KO), **dadurch gekennzeichnet,** daß der Isolierkörper (I) vor einer Stirnfläche (SF) der Leiterplatte (L) derart befestigt ist, daß erste und zweite Kontaktelemente (K1, K2) auf je eines seite der Leiterplattenebene angeordnet sind, daß dritte Kontaktelemente (K3) in einem Zwischenbereich etwa in Höhe der Stirnfläche (SF) angeordnet sind, daß die Anschlußmittel für die ersten und zweiten Kontaktelemente (K1,K2), denen Kontaktierungsflächen (KO) an der jeweils zugeordneten Seite der Leiterplatte (L) zugeordnet sind, aus flexiblen Leiterstükken (LF) gebildet sind, die mit einem Ende an den Kontaktelementen (K1,K2) und mit ihrem anderen Ende an den Kontaktierungsoberflächen (KO) befestigt sind, und daß die dritten Kontaktelemente (K3) als Anschlußmittel starre Lötfahnen (LO) aufweisen, die an weiteren Kontaktierungsoberflächen (WK) an der Oberseite der Leiterplatte (L) befestigt sind.

2. Leiterplattensteckverbinder nach Anspruch 1, **dadurch gekennzeichnet,** daß die flexiblen Leiterstücke als Leiterfolie ausgebildet sind.

3. Leiterplattensteckverbinder nach Anspruch 2, **dadurch gekennzeichnet,** daß die Leiterfolien (LF) im Anschlußbereich der ersten und zweiten Kontaktelemente (K1,K2) jeweils senkrecht zu den Kontaktelementeachsen verlaufen und daß die ersten und zweiten Kontaktelemente (K1, K2) die Leiterfolie (LF) durchdringende Kontaktierungsnadeln (KN) aufweisen.

4. Leiterplattensteckverbinder nach einem der vorhergehenden Ansprüche, **dadurch gekennzeichnet,** daß die Kontaktierungsoberflächen für die ersten, zweiten und dritten Kontaktelemente jeweils einreihig angeordnet sind.

5. Leiterplattensteckverbinder nach einem der vorhergehenden Ansprüche, **dadurch gekennzeichnet,** daß die Kontaktierungsoberflächen für die dritten Kontaktelemente unmittelbar am Leiterplattenrand angeordnet sind.

6. Leiterplattensteckverbinder nach einem der vorhergehenden Ansprüche, **dadurch gekennzeichnet,** daß ober- und unterhalb der Leiterplattenebene in beiden Querseiten des Isolierkörpers (I) je ein zur Stromübertragung ausgebildetes Kontaktelement (SK) angeordnet ist.

7. Leiterplattensteckverbinder nach Anspruch 6, **dadurch gekennzeichnet,** daß die oberhalb der Leiterplattenebene angeordneten zur Stromübertragung ausgebildeten Kontaktelemente (SK) in je einem zur Befestigung des Isolierkörpers (I) an der Leiterplatte (L) ausgebildeten Flansch integriert sind.

8. Leiterplattensteckverbinder nach Anspruch 6 oder 7, **dadurch gekennzeichnet,** daß die zur Stromübertragung ausgebildeten Kontaktelemente (SK) als Anschlußmittel je einen stegförmig ausgebildeten Kontaktierungsfortsatz (KF) aufweisen.

9. Leiterplattensteckverbinder nach einem der Ansprüche 6 bis 8, **dadurch gekennzeichnet,** daß die stegförmigen Kontaktierungsfortsätze (KF) mittels zur Befestigung des Isolierkörpers (I) an der Leiterplatte (L) vorgesehener Klemmverbindungen auf zugeordnete Kontaktierungsoberflächen gedrückt werden.

10. Leiterplattensteckverbinder nach einem der Ansprüche 6 bis 9, **dadurch gekennzeichnet,** daß die unterhalb der Leiterplattenebene angeordneten zur Stromübertragung ausgebildeten Kontaktelemente in Kontaktkammern (KK) angeordnet sind, die zur Anpassung an unterschiedliche Leiterplattendicken ein Verschieben der Kontaktelemente in einer zur Leiterplattenebene senkrechten Richtung erlaubt.

## Claims

1. Printed-circuit board connector for surface mounting (SMD) having a multiplicity of contact elements which are arranged in an insulating body (I) of essentially right parallelepiped form, and connecting means for electrically joining the contact elements (K1, K2) to contact-making surfaces (KO) situated on a printed-circuit board (L), characterized in that the insulating body (I) is fastened in front of an end face (SF) of the printed-circuit board (L) such that first and second contact elements (K1, K2) are arranged on one side each of the printed-circuit board plane, in that third contact elements (K3) are arranged in an intermediate region approximately at the level of the end face (SF), in that the connecting means for the first and second contact elements (K1 , K2) which are assigned contact-making surfaces (KO) on the respectively assigned side of the printed-circuit board (L) are constructed of flexible conductor pieces (LF) which are fastened with one end on the contact elemens (K1, K2) and with their other end on the contact-making surfaces (KO), and in that the third contact elements (K3) have rigid solder tabs (LO) as connecting means which are fastened to further contact-making surfaces (WK) on the upper side of the printed-circuit board (L).

2. Printed-circuit board connector according to Claim 1, characterized in that the flexible conductor pieces are constructed as conducting foils.

3. Printed-circuit board connector according to Claim 2, characterized in that the conducting foils (LF) in the connecting region of the first and second contact elements (K1, K2) run in each case perperdicular to the contact element axes, and in that the first and second contact elements (K1, K2) have contact-making pins (KN) which penetrate the conducting foil (LF).

4. Printed-circuit board connector according to one of the preceding claims, characterized in that the contact-making surfaces for the first, second, and third contact elements are arranged in each case in one row.

5. Printed-circuit board connector according to one of the preceding claims, characterized in that the contact-making surfaces for the third contact elements are arranged directly at the edge of the printed-circuit board.

6. Printed-circuit board connector according to one of the preceding claims, characterized in that in each case one contact element (SK) constructed for transmitting current is arranged above and below the printed-circuit board plane in the two lateral sides of the insulating body (I).

7. Printed-circuit board connector according to Claim 6, characterized in that the contact elements (SK) which are constructed for transmitting current and are arranged above the printed-circuit board plane are in each case integrated in a flange which is constructed for fastening the insulating body (I) on the printed-circuit board (L).

8. Printed-circuit board connector according to Claim 6 or 7, characterized in that the contact elements (SK) which are constructed for transmitting current have in each case one contact-making projection (KF) of web-shaped construction as correcting means.

9. Printed-circuit board connector according to one of Claims 6 to 8, characterized in that the web-shaped contact-making projections (KF) are pressed on assigned contact-making surfaces by means of clamping junctions which are provided for fastening the insulating body (I) on the printed-circuit board (L).

10. Printed-circuit board connector according to one of Claims 6 to 9, characterized in that the contact elements which are constructed for transmitting current and are arranged below the printed-circuit board plane are arranged in contact chambers (KK) which allow the contact elements to be displaced in a direction perpendicular to the printed-circuit board plane for adaptation to printed-circuit boards of different thicknesses.

## Revendications

1. Connecteur à enfichage pour cartes de circuits imprimés en vue d'un montage en surface (CMS) comportant plusieurs éléments de contact disposés dans un corps (I) isolant et essentiellement parallélépipédique et des moyens de raccordement destinés à connecter électriquement des éléments (K1, K2) de contact à des surfaces de contact (KO) se trouvant sur une carte (L) de circuits imprimés, caractérisé en ce que le corps isolant (I) est fixé devant une surface frontale (SF) de la carte de circuits imprimés (L), de sorte que des premiers et seconds éléments de contact (K1, K2) sont disposés de part et d'autre du plan de la carte de circuits imprimés, des troisièmes éléments de contact (K3) sont disposés dans une zone intermédiaire approximativement à hauteur de la surface frontale (SF), les moyens de raccordement pour les premiers et seconds éléments de contact (K1, K2), dont les surfaces de contact (KO) sont associées à la surface correspondante de la carte de circuits imprimés (L), sont formés de plusieurs pièces conductrices et flexibles (LF), qui sont fixées par une extrémité aux éléments de contact (K1, K2) et par leur autre extrémité aux surfaces de contact (KO), et les troisièmes éléments de contact (K3) comportent, comme moyens de raccordement, des cosses à souder rigides (LO), qui sont fixées par d'autres surfaces de contact (WK) à la face supérieure de la carte de circuits imprimés (L).

2. Connecteur à enfichage pour des cartes de circuits imprimés suivant la revendication 1, caractérisé en ce que les pièces conductrices et flexibles sont formées d'une pellicule conductrice.

3. Connecteur à enfichage pour des cartes de circuits imprimés suivant la revendication 2, caractérisé en ce que les pellicules conductrices (LF) s'étendent dans la zone de raccordement des premiers et seconds éléments de contact (K1, K2), perpendiculairement aux axes des éléments de contact et les premiers et seconds éléments de contact (K1, K2) comportent des broches de contact (KN) passant au travers de la pellicule conductrice (LF).

4. Connecteur à enfichage pour des cartes de circuits imprimés suivant l'une des revendications précédentes, caractérisé en ce que les surfaces de contact pour les premier, second et troisième éléments de contact sont chacune disposées sur un rang.

5. Connecteur à enfichage pour des cartes de circuits imprimés suivant l'une des revendications précédentes, caractérisé en ce que les surfaces de contact pour les troisièmes éléments de contact sont disposées directement au bord de la carte de circuits imprimés.

6. Connecteur à enfichage pour des cartes de circuits imprimés suivant l'une des revendications précédentes, caractérisé en ce qu'un élément de contact (SK) formé pour transmettre le courant est disposé au-dessus et au-dessous du plan de la carte de circuits imprimés et dans les deux faces latérales du corps isolant (I).

7. Connecteur à enfichage pour des cartes de circuits imprimés suivant la revendication 6, caractérisé en ce que les éléments de contact (SK) formés pour transmettre le courant et disposés au-dessus du plan de la carte de circuits imprimés sont chacun intégrés dans une bride formée pour fixer le corps isolant (I) à la carte de circuits imprimés (L).

8. Connecteur à enfichage pour des cartes de circuits imprimés suivant la revendication 6 ou 7, caractérisé en ce que les éléments de contact (SK), formés pour transmettre le courant, comportent, comme moyens de raccordement, chacun un prolongement de contact (KF) en forme de barre.

9. Connecteur à enfichage pour des cartes de circuits imprimés suivant l'une des revendications 6 à 8, caractérisé en ce que les prolongements de contact (KF) en forme de barre sont appuyés au moyen de liaisons par serrage prévues pour fixer le corps isolant (I) à la carte de circuits imprimés (L) sur des surfaces de contact associées.

10. Connecteur à enfichage pour des cartes de circuits imprimés suivant l'une des revendications 6 à 9, caractérisé en ce que les éléments de contact disposés sous le plan de la carte de circuits imprimés et formés pour transmettre le courant sont disposés dans des logements de contact (KK), qui permettent de décaler les éléments de contact dans une direction perpendiculaire au plan de la carte de circuits imprimés pour l'adaptation à des cartes de circuits imprimés d'épaisseurs différentes.
